# EUROPÄISCHE PATENTSCHRIFT

(11) **EP 2 764 208 B1**
(45) Veröffentlichungstag und Bekanntmachung des Hinweises auf die Patenterteilung: **20.02.2019**
(21) Anmeldenummer: 12766865.5
(22) Anmeldetag: 14.09.2012
(51) Int. Cl.: E21D 9/10

(54) **VORRICHTUNG ZUM ÜBERWACHEN DES DREHZUSTANDES EINER SCHNEIDROLLENANORDNUNG EINER SCHILDVORTRIEBSMASCHINE UND SCHNEIDROLLENANORDNUNG FÜR EINE SCHILDVORTRIEBSMASCHINE**
DEVICE FOR MONITORING THE STATE OF ROTATION OF A DISK CUTTER ARRANGEMENT OF A SHIELD TUNNEL BORING MACHINE AND DISK CUTTER ARRANGEMENT FOR A SHIELD TUNNEL BORING MACHINE
DISPOSITIF POUR SURVEILLER LA ROTATION D'UN SYSTÈME DE GALETS DE COUPE D'UN ENGIN D'AVANCEMENT AU BOUCLIER ET SYSTÈME DE GALETS DE COUPE POUR UN ENGIN D'AVANCEMENT AU BOUCLIER

(30) Priorität: 05.10.2011 DE 102011114830
(43) Veröffentlichungstag der Anmeldung: 13.08.2014
(73) Patentinhaber: Herrenknecht AG, 77963 Schwanau (DE)
(72) Erfinder: EDELMANN, Thomas, Josef, 77815 Bühl (DE); HIMMELSBACH, Christian, 77963 Schwanau (DE)
(74) Vertreter: RACKETTE Patentanwälte PartG mbB
(86) Internationale Anmeldenummer: PCT/DE2012/000914
(87) Internationale Veröffentlichungsnummer: WO 2013/050010

(56) Entgegenhaltungen:
- EP-A1- 0 631 033
- JP-A- H0 829 276
- JP-A- 2001 152 788
- JP-A- 2003 307 095

## Beschreibung

Die Erfindung betrifft eine Vorrichtung zum Überwachen des Drehzustandes einer Schneidrolle einer Schildvortriebsmaschine gemäß dem Oberbegriff des Patentanspruches 1.

Eine derartige Vorrichtung ist aus JP 2003 307 095 A bekannt. Die vorbekannte Vorrichtung zum Überwachen des Drehzustandes einer Schneidrolle einer Schildvortriebsmaschine verfügt über ein Gehäuse, das einen Aufnahmeraum zur Aufnahme von Modulen aufweist und zum Anbringen an einer zum Befestigen einer Schneidrollenachse der Schneidrolle ausgebildeten Klemmeinrichtung eingerichtet ist. Der Aufnahmeraum ist allseitig geschlossen. Das Gehäuse verfügt über einen den Aufnahmeraum aufweisenden Gehäuseblock, der mit einem länglichen Buchsensockel ausgebildet ist, der einen sich in Längsrichtung des Buchsensockels erstreckenden Schaftkanal zur Aufnahme eines Klemmschraubenschaftes der Klemmeinrichtung aufweist.

Eine weitere Vorrichtung und eine mit einer derartigen weiteren Vorrichtung ausgestattete Schneidrollenanordnung für eine Schildvortriebsmaschine sind aus WO 2009/155110 A2 bekannt. Die vorbekannte Vorrichtung verfügt über einen aus einer Grundplatte und einem aus einem abgekanteten Blech hergestellten, keilartig ausgebildeten Gehäusedeckel. In einem über die Grundplatte überstehenden freien Endabschnitt des Gehäusedeckels ist in einem somit einseitig offenen Aufnahmeraum eine Anzahl von Modulen angeordnet, die einen Beschleunigungssensor, einen Temperatursensor und einen Magnetfeldsensor aufweisen. Die Grundplatte ist seitlich neben einem Klemmschraubenschaft einer zu einer Klemmeinrichtung zum Festlegen einer Schneidrollenachse gehörigen Klemmschraube angeordnet. An der Grundplatte ist rechtwinklig eine Verbindungsplatte angebracht, durch die sich der Klemmschraubenschaft erstreckt, so dass das Gehäuse befestigt ist. Die in dem Gehäuse untergebrachten Module stehen über eine drahtlose Verbindung mit einem Empfänger in Verbindung, mit dem die von den Sensoren aufgenommenen Messwerte zum Überwachen des Drehzustandes der Schneidrolle bearbeitbar sind, an deren Achse das freie Ende des Gehäusedeckels anliegt.

Der Erfindung liegt die Aufgabe zugrunde, eine Vorrichtung anzugeben, die bei einem kompakten Aufbauen des Gehäuseblocks sehr stabil und damit gegenüber den äußerst rauen Umgebungsbedingungen bei einer Schildvortriebsmaschine widerstandsfähig aufgebaut ist.

Diese Aufgabe wird bei einer Vorrichtung der eingangs genannten Art erfindungsgemäß mit den kennzeichnenden Merkmalen des Patentanspruches 1 gelöst.

Dadurch, dass bei der erfindungsgemäßen Vorrichtung der Aufnahmeraum allseitig geschlossen ist, sind die Module gegenüber Beschädigungen gut geschützt. Durch das Ausbilden des Gehäuses mit einem Gehäuseblock, der über einen in Querrichtung des Gehäuseblocks im Mittenbereich angeordneten Buchsensockel verfügt, der wiederum einen den Klemmschraubenschaft aufnehmenden Schaftkanal aufweist, wobei beidseitig des Buchsensockels jeweils ein Aufnahmeraum angeordnet ist, ist das Gehäuse kompakt aufgebaut und sehr stabil mit der Klemmeinrichtung verbunden.

Weitere zweckmäßige Ausgestaltungen der Erfindung sind Gegenstand der Unteransprüche.

Weitere zweckmäßige Ausgestaltungen und Vorteile der Erfindung ergeben sich aus der nachfolgenden Beschreibung von Ausführungsbeispielen mit Bezug auf die Figuren der Zeichnung.

Es zeigen:
- Fig. 1: in einer schematischen Ansicht eine Schildvortriebsmaschine mit einem Bohrkopf, das eine Anzahl von mit Schneidrollen ausgebildeten Schneidrollenanordnungen aufweist, und mit einem Steuerstand,
- Fig. 2: in einer perspektivischen Ansicht ein Ausführungsbeispiel einer Schneidrollenanordnung, das ein Schneidrollengehäuse aufweist, in dem eine über Klemmschrauben fixierte Schneidrolle angeordnet ist,
- Fig. 3: in einer perspektivischen Ansicht das Ausführungsbeispiel gemäß Fig. 2 mit entferntem Schneidrollengehäuse mit Blick insbesondere auf mit der Klemmschraube verbundene Klemmkeile und Klemmblöcke sowie ein Ausführungsbeispiel einer erfindungsgemäßen Vorrichtung, die zwischen einem Klemmkeil und einem Klemmblock angeordnet ist,
- Fig. 4: in einer vergrößerten perspektivischen Ansicht die Anordnung der Vorrichtung gemäß Fig. 3,
- Fig. 5: in einer perspektivischen Explosionsansicht die Anordnung gemäß Fig. 4 und
- Fig. 6: in einem Blockschaubild die wesentlichen Module sowie weitere Komponenten für ein drahtloses Überwachen des Drehzustandes einer Schneidrolle.

Fig. 1 zeigt in einer anschaulichen Seitenansicht eine Schildvortriebsmaschine 1, die auf Seiten einer Ortsbrust 2 einen drehbaren Bohrkopf 3 aufweist. Der Bohrkopf 3 ist mit einer Anzahl von Schneidrollenanordnungen 4 bestückt, die in einem Abbaubetrieb jeweils wenigstens eine an der Ortsbrust 2 anliegende Schneidrolle 5 aufweisen. Die Schneidrollenanordnungen 4 sind mit wenigstens einer jeweils einer Schneidrolle 5 zugeordneten Überwachungsvorrichtung 6 als erfindungsgemäße Vorrichtungen ausgestattet, die dazu eingerichtet sind, den Drehzustand der jeweiligen Schneidrolle 5 der Schildvortriebsmaschine 1 zu überwachen.

Die Überwachungsvorrichtungen 6 stehen vorzugsweise drahtlos mit einem Empfänger 7 in Verbindung, der dazu eingerichtet ist, beispielsweise in einem sogenannten STAR-Net- oder einem Mesh-Net-Aufbau von den Überwachungsvorrichtungen 6 abgegebene Signale über eine Empfangsantenne 8 zu empfangen und über eine Datenleitung 9 einer in einem Steuerstand 10 der Schildvortriebsmaschine 1 angeordneten Datenverarbeitungseinheit 11 zu übermitteln. Die Datenverarbeitungseinheit 11 wiederum ist an einem Bildschirm 12 des Steuerstandes 10 angeschlossen, auf dem den Drehzuständen der Schneidrollen 5 zugeordnete Daten anzeigbar sind.

Fig. 2 zeigt in einer perspektivischen Ansicht ein Ausführungsbeispiel einer erfindungsgemäßen Schneidrollenanordnung 4, wie sie in einer Schildvortriebsmaschine 1 gemäß Fig. 1 vorhanden ist. Die Schneidrollenanordnung 4 verfügt über ein Schneidrollengehäuse 13, das eine ringartig geschlossene ovale Gestalt aufweist. Die Schneidrolle 5 ist in einem von dem Schneidrollengehäuse 13 randseitig umschlossenen Schneidrollenaufnahmeraum 14 angeordnet und über an den beiden Enden einer Achse, um die die Schneidrolle 5 drehbar gelagert ist, angreifende Klemmeinrichtungen 15 mit dem Schneidrollengehäuse verbunden. Jede Klemmeinrichtung 15 verfügt über eine Klemmschraube 16, mit der ein im Betrieb der in Fig. 2 nicht dargestellten Ortsbrust 2 zugewandter Klemmkeil 17 und ein auf der der Ortsbrust 2 abgewandten Seite des Schneidrollengehäuses 13 angreifender Klemmblock 18 bei Anziehen einer Spannmutter 19 unter Verklemmen der Fixierung der Enden einer in Fig. 2 nicht sichtbaren Schneidrollenachse der Schneidrolle 5 gegeneinander verspannbar sind.

Zum Verspannen ist der Klemmblock 18 mit zwei an einer Außenseite des Schneidrollengehäuses 13 anliegenden Randflügeln 21, 22 ausgebildet, zwischen denen ein von der Klemmschraube 16 gequerter Mittenabschnitt 23 vorhanden ist. Von dem Mittenabschnitt 23 erstreckt sich in Richtung des Klemmkeiles 17 ein Endabschnitt 24 des Klemmblockes 18. Die Überwachungsvorrichtung 6 ist zwischen dem Klemmkeil 17 und dem Klemmblock 18 angeordnet.

Zwischen der Überwachungsvorrichtung 6 und dem Klemmblock 18 ist ein auf die Wirklänge der Klemmeinrichtung 15 angepasstes Distanzstück 25 angeordnet, um die Überwachungsvorrichtung 6 auch bei unterschiedlichen Abmessungen des Schneidrollengehäuses 13 in jeweils gleicher relativer Anordnung zu der Schneidrolle 5 zu fixieren.

In einer auf dem Schneidrollenaufnahmeraum 14 zugewandten Innenseite des Schneidrollengehäuses 13 ist eine Aufnahmenut 26 ausgebildet, in der die Überwachungsvorrichtung 6, der Klemmkeil 17 und der Endabschnitt 24 des Klemmblockes 18 angeordnet sind. Aus Fig. 2 lässt sich erkennen, dass die gleichen oder bis auf wenige Bruchteile der Gesamtabmessungen im Wesentlichen gleichen Querschnitte des Endabschnittes 24 des Klemmblockes 18, der Überwachungsvorrichtung 6 und des Klemmkeiles 17 so eingerichtet sind, dass die Aufnahmenut 26 im Wesentlichen vollständig und ohne nennungswerten Überstand in den Schneidrollenaufnahmeraum 14 ausgefüllt ist, so dass die Überwachungsvorrichtung 6 gegenüber mechanischen Beschädigungen verhältnismäßig gut geschützt ist.

Fig. 3 zeigt das Ausführungsbeispiel der Schneidrollenanordnung 4 gemäß Fig. 2 ohne das Schneidrollengehäuse 13. Aus Fig. 3 ist ersichtlich, dass die Klemmkeile 17 mit einer Schrägfläche gegen die Enden einer die Schneidrolle 5 drehbar fixierenden Schneidrollenachse 27 anliegen, so dass bei Anziehen der Spannmutter 19 die Klemmkeile 17 die Enden der Schneidrollenachse 27 gegen durch das in Fig. 3 nicht dargestellte Schneidrollengehäuse 13 stationäre, die Enden der Schneidrollenachse 27 C-artig umgebende Widerlagerteile 28 andrücken, wodurch die Schneidrolle 5 stabil gehalten ist. Des weiteren lässt sich der Darstellung gemäß Fig. 3 entnehmen, dass die Überwachungsvorrichtung 6 einen der Schneidrolle 5 abgewandten, als Formgussteil hergestellten oder aus einem Vollmaterial herausgearbeiteten Gehäuseblock 29 und einen auf den Gehäuseblock 29 aufgesetzten sowie der Schneidrolle 5 zugewandten Gehäusedeckel 30 aufweist, die ein Gehäuse bilden. Der Gehäusedeckel 30 ist mit einem erhabenen Sensorbereich 31 ausgestattet, der einer Nabe 32 der Schneidrolle 5 zugewandt und mit einem Sensormodul 33 als Modul bestückt ist. Das Sensormodul 33 weist bei diesem Ausführungsbeispiel einen Magnetfeldsensor, einen Temperatursensor und optional einen Beschleunigungssensor auf. Weiterhin ist bei diesem Ausführungsbeispiel in der der Überwachungsvorrichtung 6 zugewandten Nabe 32 der Schneidrolle 5 eine Anzahl von magnetischen Impulsgebern 34 vorhanden, die beispielsweise durch in der Nabe 32 eingelassene kleine Dauermagnete oder auch durch bereits vorhandene magnetische Inhomogenitäten in dem Material der Schneidrolle 5 gebildet sind.

Fig. 4 zeigt in einem Ausschnitt in einer perspektivischen Ansicht die Anordnung gemäß Fig. 3 im Bereich der Überwachungsvorrichtung 6. Fig. 4 lässt sich entnehmen, dass der erhabene Sensorbereich 31 auf seiner der in Fig. 4 nicht dargestellten Schneidrollenachse 27 zugewandten Innenseite 35 eine kreisbogenartige Gestalt hat, um eine berührungsfreie, aber der Nabe 32 der Schneidrolle 5 in axialer Richtung dicht benachbarte Anordnung des Sensorbereiches 31 zu gewährleisten. Des weiteren lässt sich der Darstellung gemäß Fig. 4 entnehmen, dass auf der dem Klemmblock 18 zugewandten Seite des Sensorbereiches 31 der Gehäusedeckel 30 über einen vertieften Sendebereich 36 verfügt, der somit einen für eine gute Ausbreitung von über den Sendebereich 36 abgegebenen elektronischen Wellen verhältnismäßig großen Abstand von der Schneidrolle 5 aufweist.

Fig. 5 zeigt die Anordnung gemäß Fig. 4 in einer perspektivischen Explosionsansicht. Aus Fig. 5 lässt sich entnehmen, dass die Klemmschraube 16 einen mit einem Außengewinde versehenen Gewindeabschnitt 37 und einen glattwandigen Schaftabschnitt 38 aufweist, der mit dem Klemmkeil 17 verbunden ist. Zwischen der Spannmutter 19 und dem Klemmblock 18 sind eine Kugelpfanne 39 und eine Kugelscheibe 40 angeordnet, mit denen daher bei Anziehen der Spannmutter 19 Lagetoleranzen ausgleichbar sind.

Das Distanzstück 25 ist mit einer mittigen Durchsteckausnehmung 41 ausgebildet, durch die das freie Ende der Klemmschraube 16 durchtritt. Beidseitig der Durchsteckausnehmung 41 weist das Distanzstück 25 jeweils ein Durchgangsloch 42, 43 auf, die bei fluchtender Anordnung des Distanzstückes 25 mit dem Endabschnitt 24 des Klemmblockes 18 mit in dem Klemmblock 18 ausgebildeten Innengewindelöchern fluchten.

Weiterhin ist in Fig. 5 dargestellt, dass der Gehäuseblock 29 der Überwachungsvorrichtung 6 quaderförmig aufgebaut ist und bei diesem Ausführungsbeispiel einen im Mittenbereich angeordneten, sich in einer Längsrichtung erstreckenden sowie in Querrichtung des Gehäuseblockes 29 mittig liegenden Buchsensockel 44 aufweist. Durch den Buchsensockel 44 erstreckt sich ein Schaftkanal 45, durch den der Schaftabschnitt 38 der Klemmschraube 16 durchtritt. Die Durchmesser des Schaftabschnittes 38 und des Schaftkanales 45 sind dabei so eingerichtet, dass der Gehäuseblock 29 mit einem gewissen Spiel in radialer Richtung an der Klemmschraube 16 angebracht ist. Beidseitig des Schaftkanales 45 verfügt der Gehäuseblock 29 über Durchgangslöcher 46, 47, die bei fluchtender Ausrichtung der Überwachungsvorrichtung 6 mit dem Distanzstück 25 sowie mit dem Endabschnitt 24 des Klemmblockes 18 in Verlängerung der Innengewindelöcher sowie der Durchgangslöcher 42, 43 des Distanzstückes 25 liegen, so dass der Gehäuseblock 29 mit in Fig. 5 nicht dargestellten Befestigungsschrauben als alleinige Befestigungsmittel lösbar fest mit dem Klemmblock 18 verbindbar ist.

Beidseitig des Buchsensockels 44 ist in dem Gehäuseblock 29 eine Anzahl von Aufnahmeräumen 48, 49, 50 ausgebildet. In einer die Aufnahmeräume 48, 49, 50 außenseitig abschließenden Randwand 51 des Gehäuseblockes 29 ist eine Anzahl von mit einen Innengewinde versehenen Befestigungslöchern 51 vorhanden, in die Deckelbefestigungsschrauben 52 einschraubbar sind, welche durch in dem Gehäusedeckel 30 ausgebildete Deckelbefestigungslöcher durchtreten, um den Gehäusedeckel 30 mit Hilfe einer zwischen dem Gehäuseblock 29 und dem Gehäusedeckel 30 angeordneten Flachdichtung dicht mit dem Gehäuseblock 29 zu verbinden.

Weiterhin lässt sich der Darstellung gemäß Fig. 5 entnehmen, dass die Überwachungsvorrichtung 6 neben dem in dem erhabenen Sensorbereich 31 angeordneten und dort durch Verschrauben und Vergießen mit Füllmasse gehaltenen Sensormodul 33 als weitere Module ein Kopplungsmodul 53, ein Energieversorgungsmodul 54 und ein Elektronikmodul 55 aufweist, wobei das Kopplungsmodul 53 und das Elektronikmodul 55 mittels einer in den Aufnahmeräumen 48, 50 befindlichen mechanischen Verbindungseinrichtung und/oder einer diese wenigstens teilweise ausfüllenden Füllmasse gehalten in den zugehörigen Aufnahmeräumen 48, 50 angeordnet sind. Das Energieversorgungsmodul 54 ist auswechselbar und vor äußeren Einflüssen geschützt in seinem Aufnahmeraum 49 gehalten.

Das Sensormodul 33 weist bei diesem Ausführungsbeispiel einen Magnetfeldsensor zum Erfassen von vorzugsweise der Drehzahl, wenigstens jedoch der Drehung beziehungsweise des Stillstandes der Schneidrolle 5 sowie einen Temperatursensor auf. Das Energieversorgungsmodul 54 ist dazu eingerichtet, die Überwachungsvorrichtung 6 autark mit elektrischer Energie zu versorgen.

Das Kopplungsmodul 53 ist dazu eingerichtet, induktiv mit einer Programmierschnittstelle verbindbar zu sein, um über das Elektronikmodul 55 die Überwachungsvorrichtung 6 in das im Zusammenhang mit Fig. 1 erläuterte drahtlose Netzwerk einzubinden.

Schließlich lässt sich in Fig. 5 als weiteres Modul ein eine Antenne aufweisendes Sendemodul 56 erkennen, das in dem Sendebereich 36 des Gehäusedeckels 30 mit Schraubverbindungen sowie mit gegen die vielfältigen Belastungen sehr widerstandsfähiger Füllmasse vergossen angeordnet ist.

Zum Verbinden der über das Sensormodul 33, das Kopplungsmodul 53, das Energieversorgungsmodul 54, das Elektronikmodul 55 und das Antennenmodul 56 gebildeten Module sind Drahtleitungen vorhanden, die in Fig. 5 nicht dargestellt sind.

Fig. 6 zeigt in einem Blockschaltbild den elektronischen Aufbau der Überwachungsvorrichtung 6 sowie deren Zusammenwirken mit dem Empfänger 7. In Fig. 6 sind zum Erleichtern des Verständnisses elektrische Energie übermittelnde Verbindungen mit durchgezogenen Linien, Steuersignale übermittelnde Verbindungen mit gestrichelten Linien und Datensignale übermittelnde Verbindungen durch gepunktete Linien dargestellt.

Mit dem Energieversorgungsmodul 54 sind dem Sensormodul 33, dem Elektronikmodul 55 und dem Antennenmodul 56 elektrische Energie einspeisbar. Aus Fig. 6 lässt sich entnehmen, dass die Überwachungsvorrichtung 6 energieautark und über das Kopplungsmodul 53 mittels einer Programmierschnittstelle 57 induktiv programmierbar ist. Die einzelnen Module 33, 53, 54, 55, 56 stehen dabei untereinander über Steuersignalleitungen und Datensignalleitungen in Verbindung.

## Patentansprüche

1. Vorrichtung zum Überwachen des Drehzustandes einer Schneidrolle (5) einer Schildvortriebsmaschine (1) mit einem Gehäuse (29, 30), das wenigstens einen Aufnahmeraum (48, 49, 50) zur Aufnahme von Modulen (33, 53, 54, 55, 56) aufweist und zum Anbringen an einer zum Befestigen einer Schneidrollenachse (27) der Schneidrolle (5) ausgebildeten Klemmeinrichtung (15) eingerichtet ist, wobei der oder jeder Aufnahmeraum (48, 49, 50) allseitig geschlossen ist und wobei das Gehäuse über einen den oder jeden Aufnahmeraum (48, 49, 50) aufweisenden Gehäuseblock (29) verfügt, der mit einem länglichen Buchsensockel (44) ausgebildet ist, der einen sich in Längsrichtung des Buchsensockels (44) erstreckenden Schaftkanal (45) zur Aufnahme eines Klemmschraubenschaftes (38) der Klemmeinrichtung (15) aufweist, **dadurch gekennzeichnet, dass** der Buchsensockel (44) in Querrichtung des Gehäuseblocks (29) im Mittenbereich angeordnet ist, wobei der Gehäuseblock (29) als ein Teil der Klemmeinrichtung (15) anzuordnen ist, und dass beidseitig des Buchsensockels (44) jeweils wenigstens ein Aufnahmeraum (48, 49, 50) ausgebildet ist.

2. Vorrichtung nach Anspruch 1, **dadurch gekennzeichnet, dass** Module (33, 53, 54, 55, 56) mit einer mechanischen Verbindungseinrichtung und/oder einer den betreffenden Aufnahmeraum (48, 49, 50) wenigstens teilweise ausfüllenden Füllmasse befestigt sind.

3. Vorrichtung nach Anspruch 1 oder Anspruch 2, **dadurch gekennzeichnet, dass** der oder jeder Aufnahmeraum (48, 49, 50) durch wenigstens einen lösbar an dem Gehäuseblock (29) befestigbaren Gehäusedeckel (30) dicht verschließbar ist.

4. Vorrichtung nach Anspruch 3, **dadurch gekennzeichnet, dass** an dem Gehäusedeckel (29) wenigstens ein Modul (33, 56) angebracht ist.

5. Vorrichtung nach einem der Ansprüche 1 bis 4, **dadurch gekennzeichnet, dass** ein Modul (33) wenigstens einen in der Gruppe umfassenden Magnetfeldsensor, Temperatursensor und Beschleunigungssensor enthaltenden Sensor aufweisen.

6. Vorrichtung nach einem der Ansprüche 1 bis 5, **dadurch gekennzeichnet, dass** die Module (33, 53, 54, 55, 56) über eine Drahtleitungen miteinander gekoppelt sind.

7. Vorrichtung nach einem der Ansprüche 1 bis 6, wobei eine um eine Schneidrollenachse (27) drehbare Schneidrolle (5) und eine Klemmschraube (16) vorhanden sind, mit der ein Ende der Schneidrollenachse (27) in einem Schneidrollengehäuse (13) festlegbar ist, wobei ein Schaftabschnitt (38) der Klemmschraube (16) in dem Schaftkanal (45) angeordnet ist und wobei eine Seite des Gehäuses (29, 30) berührungsfrei einer Nabe (26) der Schneidrolle (5) gegenüberliegend angeordnet ist.

8. Vorrichtung nach Anspruch 7, **dadurch gekennzeichnet, dass** die Vorrichtung einen Magnetfeldsensor und/oder einen Temperatursensor aufweist, der beziehungsweise die gegenüber der Nabe (26) angeordnet ist beziehungsweise sind.

9. Vorrichtung nach Anspruch 7 oder Anspruch 8, **dadurch gekennzeichnet, dass** das Gehäuse (29, 30) und ein dem Gehäuse (29, 30) zugewandter Endabschnitt (24) eines sich an einem Schneidrollengehäuse (13) abstützenden Klemmblockes (18) den gleichen oder im Wesentlichen gleichen Querschnitt aufweisen.

10. Vorrichtung nach Anspruch 9, **dadurch gekennzeichnet, dass** bei Bedarf zum Anpassen an die Wirklänge der Klemmeinrichtung (15) wenigstens ein Distanzstück (25) vorhanden ist, das eine Durchsteckausnehmung (41) aufweist und das zwischen dem Gehäuse (29, 30) sowie dem Endabschnitt (24) des Klemmblockes (18) angeordnet ist, wobei das Distanzstück (25) den gleichen oder im wesentlichen gleichen Querschnitt wie das Gehäuse (29, 30) und der Endabschnitt (24) des Klemmblockes (18) aufweist.

11. Vorrichtung nach einem der Ansprüche 7 bis 10, **dadurch gekennzeichnet, dass** das Gehäuse (29, 30) formschlüssig in einer in einem Schneidrollengehäuse (13) ausgebildeten Aufnahmenut (26) angeordnet ist.

## Claims

1. Device for monitoring the state of rotation of a disc cutter (5) of a shield tunnel boring machine (1) with a housing (29, 30) which has at least one mounting space (48, 49, 50) to accommodate modules (33, 53, 54, 55, 56) and which is configured for attachment to a clamping device (15) designed to be fastened to a disc cutter axle (27) of the disc cutter (5), wherein the, or each, mounting space (48, 49, 50) is enclosed on all sides and wherein the housing has a housing block (29) containing one or each of the mounting spaces (48, 49, 50) which is configured with an elongated socket (44) which has a shaft channel (45) extending in a longitudinal direction of the socket (44) designed to receive a clamping screw shaft (38) of the clamping device (15), **characterised in that** the socket (44) is arranged in the central region in the transverse direction of the housing block (29), wherein the housing block (29) is to be arranged as a part of the clamping device (15), and that at least one mounting space (48, 49, 50) is formed on each side of the socket (44).

2. Device according to claim 1, **characterised in that** modules (33, 53, 54, 55, 56) are fixed in place with a mechanical connecting device and/or a filling compound at least partially filling the relevant mounting space (48, 49, 50) .

3. Device according to claim 1 or claim 2, **characterised in that** the, or each, mounting space (48, 49, 50) can be sealed tightly by means of at least one housing cover (30) which can be fastened detachably to the housing block (29).

4. Device according to claim 3, **characterised in that** at least one module (33, 56) is attached to the housing cover (29).

5. Device according to one of the claims 1 to 4, **characterised in that** a module (33) has at least one sensor from the group comprising magnetic field sensor, temperature sensor and acceleration sensor.

6. Device according to one of the claims 1 to 5, **characterised in that** the modules (33, 53, 54, 55, 56) are coupled with one another via a wire cable.

7. Device according to one of the claims 1 to 6, wherein a disc cutter (5) rotatable around a disc cutter axle (27) and a clamping screw (16) are provided by means of which one end of the disc cutter axle (27) can be fixed in a disc cutter housing (13), wherein a shaft section (38) of the clamping screw (16) is arranged in the shaft channel (45) and wherein one side of the housing (29, 30) is arranged, without making contact, opposite a hub (26) of the disc cutter (5).

8. Device according to claim 7, **characterised in that** the device has a magnetic field sensor and/or a temperature sensor which is/are arranged opposite the hub (26) .

9. Device according to claim 7 or claim 8, **characterised in that** the housing (29, 30) and an end section (24), facing the housing (29, 30), of a clamping block (18) supported on a disc cutter housing (13) have the same or substantially the same cross section.

10. Device according to claim 9, **characterised in that**, if required for adaptation to the effective length of the clamping device (15), at least one spacer (25) is provided which has an insertion opening (41) and which is arranged between the housing (29, 30) and the end section (24) of the clamping block (18), wherein the spacer (25) has the same or substantially the same cross section as the housing (29, 30) and the end section (24) of the clamping block (18).

11. Device according to one of the claims 7 to 10, **characterised in that** the housing (29, 30) is arranged in a form-locking manner in a mounting groove (26) formed in a disc cutter housing (13).

## Revendications

1. Dispositif pour le contrôle de l'état de rotation d'un rouleau de coupe (5) d'un tunnelier à bouclier (1) avec un boîtier (29, 30) qui présente au moins un espace de réception (48, 49, 50) pour recevoir des modules (33, 53, 54, 55, 56), et qui est conçu pour pouvoir être monté à un dispositif de serrage (15) formé pour la fixation d'un axe de rouleau de coupe (27) du rouleau de coupe (5), pour lequel le ou chaque espace de réception (48, 49, 50) est fermé de tous les côtés et pour lequel le boîtier dispose d'un bloc de boîtier (29) présentant le ou chaque espace de réception (48, 49, 50), ledit bloc de boîtier (29) étant formé avec une embase à douille (44) allongée qui présente un conduit de tige (45) s'étendant dans la direction longitudinale de l'embase à douille (44), ledit conduit de tige (45) étant prévu pour réceptionner la tige de la vis de serrage (38) du dispositif de serrage (15), **caractérisé en ce que** l'embase à douille (44) est disposé en sens transversal dans la partie médiane du bloc de boîtier (29), pour lequel le bloc de boîtier (29) doit être disposé comme une partie du dispositif de serrage (15), et **en ce qu'**il est formé à chaque fois au moins un espace de réception (48, 49, 50) des deux côtés de l'embase à douille (44).

2. Dispositif selon la revendication 1, **caractérisé en ce que** des modules (33, 53, 54, 55, 56) sont fixés avec un dispositif de liaison mécanique et / ou avec une masse de remplissage remplissant au moins partiellement l'un des espaces de réception (48, 49, 50) correspondant.

3. Dispositif selon la revendication 1 ou la revendication 2, **caractérisé en ce que** le ou chaque espace de réception (48, 49, 50) peut être fermé hermétiquement par au moins un couvercle de boîtier (30) pouvant être fixé de façon amovible au bloc de boîtier (29).

4. Dispositif selon la revendication 3, **caractérisé en ce qu'**au moins un module (33, 56) est monté sur le couvercle de boîtier (29).

5. Dispositif selon l'une des revendications 1 à 4, **caractérisé en ce qu'**un module (33) présente au moins un capteur parmi le groupe comprenant les capteurs de champ magnétique, les capteurs de température et les capteurs d'accélération.

6. Dispositif selon l'une des revendications 1 à 5, **caractérisé en ce que** les modules (33, 53, 54, 55, 56) sont couplés les uns avec les autres au moyen d'un fil conducteur.

7. Dispositif selon l'une des revendications 1 à 6, pour lequel ils existent un rouleau de coupe (5) pouvant tourner autour d'un axe de rouleau de coupe (27) et une vis de serrage (16), avec laquelle une extrémité de l'axe de rouleau de coupe (27) peut être immobilisée dans un logement de rouleau de coupe (13), pour lequel une section de tige (38) de la vis de serrage (16) est disposée dans le conduit de tige (45) et pour lequel un côté du boîtier (29, 30) est disposé sans contact et en face d'un moyeu (26) du rouleau de coupe (5).

8. Dispositif selon la revendication 7, **caractérisé en ce que** le dispositif présente un capteur de champ magnétique et / ou un capteur de température, lequel est respectivement lesquels sont disposés en face du moyeu (26).

9. Dispositif selon la revendication 7 ou la revendication 8, **caractérisé en ce que** le boîtier (29, 30) et une section terminale (24) tournée vers le boîtier (29, 30) présentent la même ou pour l'essentiel une section identique à un bloc de serrage (18) prenant appui contre un logement de rouleau de coupe (13).

10. Dispositif selon la revendication 9, **caractérisé en ce qu'**au moins un élément intercalaire (25) est présent pour, en cas de besoin, pouvoir adapter la longueur d'action du dispositif de serrage (15), ledit élément intercalaire présentant un évidement traversant (41) et étant disposé entre le boîtier (29, 30) et la section terminale (24) du bloc de serrage (18), pour lequel l'élément intercalaire (25) présente la même ou pour l'essentiel une section identique à celle du boîtier (29, 30) et à celle de la section terminale (24) du bloc de serrage (18).

11. Dispositif selon l'une des revendications 7 à 10, **caractérisé en ce que** le boîtier (29, 30) est disposé de façon ajustée dans une encoche de réception (26) formée dans un logement de rouleau de coupe (13).
